# EUROPÄISCHE PATENTSCHRIFT

(11) **EP 0 004 874 B1**
(45) Veröffentlichungstag und Bekanntmachung des Hinweises auf die Patenterteilung: **03.03.1982**
(21) Anmeldenummer: 79100837.8
(22) Anmeldetag: 19.03.1979
(51) Int. Cl.: H01H 73/04, H01H 71/50

(54) **Niederspannungs-Leistungsschalter mit einer Einrichtung zur Begrenzung von Kontaktabhebungen**
Low voltage power circuit breaker with means for limiting blow-off of contacts
Disjoncteur de puissance à basse tension pourvu de moyens pour limiter les soulèvements de contacts

(30) Priorität: 19.04.1978 DE 2817668
(43) Veröffentlichungstag der Anmeldung: 31.10.1979
(73) Patentinhaber: SIEMENS AKTIENGESELLSCHAFT, 80333 München (DE)
(72) Erfinder: Berndt, Klaus-Günther, D-1000 Berlin 42 (DE); Nawrot, Wolfgang, D-1000 Berlin 41 (DE); Krüger, Manfred, D-1000 Berlin 65 (DE)

## Beschreibung

Die Erfindung betrifft einen Niederspannungs-Leistungsschalter mit einem feststehenden Schaltstück und mit einem schwenkbar gelagerten Schaltstückträger, an dem ein bewegliches Schaltstück gegen die Wirkung einer als Schraubenfeder ausgebildeten Kontaktkraftfeder um ein Gelenk gleichfalls schwenkbar gelagert ist, sowie mit einem Anschlag zur Begrenzung einer Abhebung des beweglichen Schaltstückes aus der Einschaltstellung, der an einem bis etwa zum kontaktgebenden Ende des beweglichen Schaltstückes reichenden Arm des Schaltstückträgers bezüglich einer an dem beweglichen Schaltstück angebrachten Kontaktauflage zentral wirkend angeordnet ist.

Ein Leistungsschalter dieser Art ist durch die US-A-3 218 428 bekannt geworden. Der Anschlag ist dabei Bestandteil einer Einrichtung, die zur Einstellung der Kontaktkraft dient. Hierzu ist eine Einstellschraube in Verbindung mit einer Gewindebuchse vorgesehen, an der sich das eine Ende der Kontaktkraftfeder abstützt. Bei geeigneter Wahl der Länge der Gewindebuchse steht diese im eingeschalteten Zustand des Schalters dem beweglichen Schaltstück mit einem gewissen Abstand gegenüber, wenn die Kontaktkraft auf den gewünschten Wert eingestellt ist. Wegen der unvermeidlichen Schwankung der Eigenschaften der Kontaktkraftfedern ergeben sich infolgedessen unterschiedliche Abstände der Gewindebuchsen von dem beweglichen Schaltstück, weil die Einstellschraube zur Erreichung der erforderlichen Kontaktkraft mehr oder weniger weit in die Gewindebuchse eingedreht werden muß. Eine Begrenzung der Abhebung des beweglichen Schaltstückes von dem feststehenden Schaltstück auf ein bestimmtes und sowohl für alle Pole eines Schalters als auch für alle Schalter einheitliches Maß ist daher durch diese Anordnung nicht gewährleistet.

Bei einer anderen bekannten Kontaktanordnung (US-A-3 849 751) ist zwischen dem Schaltstückträger und dem kontaktgebenden Ende des beweglichen Schaltstückes eine zusätzliche Feder mit steiler Federcharakteristik angeordnet, um die Abhebung des beweglichen Schaltstückes aus seiner Einschaltstellung unter dem Einfluß elektrodynamischer Kräfte zu begrenzen. Diese Blattfeder behindert jedoch den Einsatz einer üblichen Schraubendruckfeder als Kontaktkraftfeder zwischen dem beweglichen Schaltstück und seinem Schaltstückträger, wie dies als verbreitete Anordnung z.B. der US-A-3 614 685 zu entnehmen ist. Als Kontaktkraftfeder dient daher bei dem mit der erwähnten Blattfeder ausgestatteten Leistungsschalter eine Zugfeder, die an dem der Kontaktstelle abgewandten Ende des beweglichen Schaltstückes angebracht ist. Im übrigen ergibt sich je nach der Höhe des Stromes eine unterschiedlich große Abhebung des beweglichen Schaltstückes aus seiner Einschaltstellung und damit unter Umständen nicht der erwünschte gleichmäßige Anstieg der Lichtbogenspannung.

Der Erfindung liegt die Aufgabe zugrunde, einen Leistungsschalter der eingangs genannten Art so auszubilden, daß einerseits eine Abhebung des beweglichen Schaltstückes aus seiner Einschaltstellung unter dem Einfluß elektrodynamischer Kräfte auf ein festgelegtes maß begrenzt wird und diese Begrenzung unabhängig von der Kontaktkraft wählbar ist und daß ferner als Kontaktkraftfeder eine Schraubendruckfeder in bekannter Anordnung verwendet werden kann.

Diese Aufgabe wird gemäß der Erfindung dadurch gelöst, daß der Anschlag einstellbar ausgebildet ist und sich die Kontaktkraftfeder zwischen dem Anschlag und dem Gelenk befindet. Die räumliche und funktionelle Trennung des Anschlages von der Kontaktkraftfeder schließt eine gegenseitige Beeinflussung aus, d.h., das Maß einer Schaltstückabhebung ist unabhängig von der Kontaktkraft einstellbar.

Die Erfindung wird im folgenden anhand des in den Figuren dargestellten Ausführungsbeispieles näher erläutert.

Die Fig. 1 zeigt einen Niederspannungs-Leistungsschalter mit einem Isolierstoffgehäuse im ausgeschalteten Zustand in einem Längsschnitt.

In der Fig. 2 ist das Kontaktsystem des Leistungsschalters im eingeschalteten Zustand gezeigt.

Der Leistungsschalter 1 besitzt ein lsolierstoffgehäuse 2, das z.B. aus einem Formpreßstoff hergestellt sein kann. Das Gehäuse besteht aus einem Oberteil 3 und einem Unterteil 4, auf dem das Oberteil 3 entlang einer Teilfuge 5 aufliegt. Die Strombahn verläuft durch den Leistungsschalter 1, ausgehend von einer Anschlußvorrichtung 6 über ein feststehendes Schaltstück 7 mit einer Kontaktauflage 8 sowie über ein bewegliches Schaltstück 10 mit einer Kontaktauflage 11 und ein biegsames Stromband 12 durch einen Auslöserblock 13 zu einer weiteren Anschlußvorrichtung 14. Das bewegliche Schaltstück 10 ist an einem Träger 15 mittels eines Gelenkbolzens 16 schwenkbar gehalten. Zwischen dem Schaltstückträger 15 und dem beweglichen Schaltstück 10 ist eine Schraubendruckfeder 17 angeordnet, die als Kontaktkraftfeder dient.

Die aus dem beweglichen Schaltstück 10 und dem Schaltstückträger 15 bestehende Anordnung ist auf einer Schaltwelle 20 befestigt, auf der in benachbarten Kammern des Isolierstoffgehäuses 2 die Schaltstückträger mit den beweglichen Schaltstücken weiterer Polbahnen angebracht sind. Zur gemeinsamen Betätigung aller Schaltstückträger und beweglichen Schaltstücke dienen Kniehebel 21 und 22, an deren Kniegelenkbolzen 23 eine Zugfeder 24 angreift, für die als Widerlager das obere Ende eines in dem Isolierstoffgehäuse 2 schwenkbar gelagerten Antriebshebels 25 dient. Auf diesen Antriebshebel ist ein aus einem Isolierstoff bestehender Betätigungshandgriff 26 aufgesetzt, der aus einer Öffnung 27 des Oberteiles 3 des Isolierstoffgehäuses 2 herausragt. Der Kniehebel 22 greift an dem Gelenkbolzen 16 an, der den Schaltstückträger 15 mit dem beweglichen Schaltstück 10 verbindet. Der andere Kniehebel 21 stützt sich an einer Hauptklinke 30 ab, die um einen Gelenkbolzen 31 schwenkbar ist und die sich mit ihrem anderen Ende im verklinkten Zustand des Schalters an einem Sperrglied 32 abstützt, wie dies die Fig. 1 zeigt.

Beim Ein- und Ausschalten des Leistungsschalters 1 von Hand mittels des Betätigungshandgriffes 26 ändert die Zugfeder 24 ihre Wirkungsrichtung bezüglich der Kniehebel 21 und 22 derart, daß die Kniehebel in die gestreckte Lage oder die geknickte Lage überführbar sind. In der Fig. 1 sind die Kniehebel geknickt, so daß sich das bewegliche Schaltstück 10 in der Ausschaltstellung befindet. Bei einer selbsttätigen Auslösung veranlaßt der Auslöserblock 13 die Schwenkung eines Trägers 33 um ein Drehlager 34 in Richtung des Pfeiles 35, wodurch das Sperrglied 32 von der Hauptklinke 30 abgezogen wird. Dadurch wird die Unterstützung der Kniehebel 21 und 22 aufgehoben, so daß der Schaltstückträger 15 mit dem beweglichen Schaltstück 10 gleichfalls in die gezeigte Ausschaltstellung gelangt.

Der Schaltstückträger 15 ist mit einem Arm 36 versehen, der sich bis in die Nähe des mit der Kontaktauflage 11 versehenen Endes des beweglichen Schaltstückes 10 erstreckt. In diesen Arm 36 ist eine Stellschraube 37 eingesetzt, deren Stellung relativ zu dem beweglichen Schaltstück 10 durch eine Mutter 40 einstellbar ist. Wie die Fig. 1 zeigt, steht die Stellschraube 37 dem beweglichen Schaltstück 10 in der Ausschaltstellung mit einem geringen Abstand 41 gegenüber. Die Längsachse der Stellschraube 37 verläuft dabei etwa durch die Mitte der Kontaktauflage 11. Wird der Leistungsschalter 1 eingeschaltet, so verringert sich in der Einschaltstellung der Abstand zwischen der Stellschraube und dem beweglichen Schaltstück 10 entsprechend einer Zusammendrükkung der Kontaktkraftfeder 17, wie dies die Fig. 2 zeigt. Es verbleibt ein gewisser Abstand 38, der z.B. in der Größenordnung eines Millimeters liegen kann. Die Kontaktauflagen 8 und 11 können sich somit nur um diesen Abstand trennen, wenn infolge eines über die Strombahn des Leistungsschalters 1 fließenden sehr hohen Stromes abhebende Kräfte auf das Kontaktsystem ausgeübt werden. Die Beschränkung des Abstandes zwischen den Kontaktauflagen auf das angegebene geringe Maß wirkt sich günstig im Sinne eines geringen Kontaktverschleißes aus.

Wie die Figuren zeigen, befindet sich die Kontaktkraftfeder 17 zwischen dem Schaltstückträger 15 und dem beweglichen Schaltstück 10 etwa in der Mitte zwischen der SteiF. schraube 37 und dem Gelenkbolzen 16. Je nach der gewünschten Stelle des Kraftangriffes kann die Kontaktkraftfeder näher zu dem Gelenkbolzen 16 oder zu der Kontaktauflage 11 1 bzw. der Stellschraube 37 versetzt werden.

## Patentansprüche

Niederspannungs-Leistungsschalter (1) mit einem feststehenden Schaltstück (7) und mit einem schwenkbar gelagerten Schaltstückträger (15), an dem ein bewegliches Schaltstück (10) gegen die Wirkung einer als Schraubenfeder ausgebildeten Kontaktkraftfeder (17) um ein Gelenk (16) gleichfalls schwenkbar gelagert ist, sowie mit einem Anschlag (37, 40) zur Begrenzung einer Abhebung des beweglichen Schaltstückes (10) aus der Einschaltstellung, der an einem bis etwa zum kontaktgebenden Ende des beweglichen Schaltstückes (10) reichenden Arm (36) des Schaltstückträgers (15) bezüglich einer an dem beweglichen Schaltstück (10) angebrachten Kontaktauflage (11) zentral wirkend angeordnet ist, dadurch gekennzeichnet, daß der Anschlag (37, 40) einstellbar ausgebildet ist und daß sich die Kontaktkraftfeder (17) zwischen dem Anschlag und dem Gelenk (16) befindet.

## Claims

A low-voltage circuit breaker (1) comprising a fixed contact (7) and a pivotally supported contact carrier (15), by which a moving contact (10) is supported so as likewise to be pivotable about a hinge (16) against the action of a contact biassing spring (17) which is in the form of a helical spring; and a stop (37, 40) which serves to limit the lifting of the moving contact (10) from the on-position and which is arranged on an arm (36) of the contact carrier (15), said arm extending approximately to the contact- making end of the moving contact (10), so as to act centrally in respect of a contact layer (11) which is applied to the moving contact (10), characterised in that the stop (37, 40) is adjustable and that the contact biassing spring (17) is arranged between the stop and the hinge (16).

## Revendications

Interrupteur de puissance basse tension (1) comportant un contact fixe (7) et un support de contact articulé (15) sur lequel est articulé autour d'une articulation (16) un contact (10) mobile à l'encontre de l'action d'un ressort de force de contact (17) réalisé sous la forme d'un ressort hélicoïdal, ainsi qu'une butée (37, 40) pour limiter le mouvement de dégagement du contact mobile (10) à partir de la position de fermeture et disposée sur un bras (36) du support de contact (15) s'étendant sensiblement jusqu'à l'extrémité de contact du contact mobile (10) et en une position pour agir centralement par rapport à une portée de contact montée sur le contact mobile (10), caractérisé par le fait que la butée (37, 40) est réglable et que le ressort de force de contact (17) est situé entre la butée et l'articulation (16).
